# EUROPÄISCHE PATENTSCHRIFT

(11) **EP 0 418 636 B1**
(45) Veröffentlichungstag und Bekanntmachung des Hinweises auf die Patenterteilung: **29.12.1993**
(21) Anmeldenummer: 90116937.5
(22) Anmeldetag: 04.09.1990
(51) Int. Cl.: F42B 10/66

(54) **Bahnkorrigierbares Projektil**
Projectile with trajectory control system
Projectile à trajectoire corrigé

(30) Priorität: 19.09.1989 DE 3931173
(43) Veröffentlichungstag der Anmeldung: 27.03.1991
(73) Patentinhaber: DIEHL GMBH & CO., 90478 Nürnberg (DE); Deutsch-Französisches Forschungsinstitut Saint-Louis Institut Franco-Allemand de Recherches de Saint-Louis, 68301 Saint-Louis Cédex (FR)
(72) Erfinder: Bär, Klaus, D-8560 Lauf-14 (DE); Lehrieder, Günther, D-8505 Röthenbach (DE); Wiese, Ulrich, W-7858 Weil am Rhein (DE); Schirm, Volker, W-7858 Weil am Rhein (DE); Lehr, Hartmuth, W-7859 Efringen Kirchen 8 (DE)

(56) Entgegenhaltungen:
- FR-A- 2 232 721
- GB-A- 1 008 595
- US-A- 3 028 807
- US-A- 3 034 434
- US-A- 3 964 390

## Beschreibung

Die Erfindung betrifft ein Projektil gemäß dem Oberbegriff des Anspruches 1.

Ein derartiges Projektil ist aus der DE-PS 22 64 243 als während des Fluges rotierender Flugkörper bekannt, bei dem mit Hilfe wenigstens eines während des Fluges auslösbaren und radial zum Flugkörper orientierten Impulses die Flugbahn zur Erhöhung der Trefferwahrscheinlichkeit geändert werden kann. Der Impuls wird mit Hilfe eines durch eine Impulsladung beschleunigbaren Massenteiles erzeugt und führt angenähert zum Parallelversatz aus der momentanen Flugbahn heraus, wenn er auf den Projektil-Schwerpunkt gerichtet ist. Eine Informationen über die momentane Bahnablage bezüglich des zu bekämpfenden Zieles empfangende oder berechnende Steuereinrichtung bestimmt, in welcher momentaner Roll-Lage des Projektils der Querimpuls ausgelöst wird, bzw. welche mehrerer vorhandener und noch verfügbarer, um die Peripherie des Projektiles verteilt angeordneter derartiger Querschub-Antriebseinrichtungen für die erforderliche Bahnkorrektur gerade eine möglichst geeignete räumliche Orientierung aufweist und deshalb elektrisch anzusteuern ist.

Kinematisch vergleichbare aber auf Steuerdüsen-Rückstoßwirkung basierende Bahnkorrektureinrichtungen sind aus der EP-PS 0 028 966 oder aus der DE-PS 27 14 688 bekannt. In letzterem Falle ist ein zentraler Gasgenerator für selektiv öffnenbare Gasstrahlaustrittsdüsen vorgesehen. Jede Düse weist einen in eine radiale Wandungs-Öffnung des Projektiles einschraubbaren Stöpsel auf, der innerhalb eines Gewindefutters einen formschlüssig festgelegten Einsatz mit darin kraftschlüssig festgelegtem radial orientiertem Stopfen enthält. Zwischen Stopfen und Einsatz wirkt ein radial zum Zentrum des Projektils hin verkabelter Detonator, um durch Herausschleudern des Stopfens den Innenraum des Einsatzes auszuhöhlen und so eine Verformung der Wandung des nun hohlzylindrischen Einsatzes zu ermöglichen, damit dieser vom Gasgenerator-Überdruck aus der Schraubgewinde-Einfassung herausgedrückt und so eine Gasaustrittsdüse geöffnet werden kann. Wenn einmal eine Öffnung freigegeben ist, kann danach keine weitere mehr geöffnet werden. Eine derart ausgelegte Querschub-Antriebseinrichtung weist zwar gegenüber einem Impulstriebwerk gattungsgemäßer Art den Vorteil auf, eine länger anstehende Querkraft auf das Projektil einwirken lassen zu können; was aber gerade bei einem mit hohem Drall stabilisierten Projektil unerwünscht ist, weil die Querschub-Richtung sich mit der Eigenrotation des Projektils ändert.

Ebenfalls nicht auf der Impuls-Quereinwirkung infolge Fortschleuderns eines Massenteiles beruht die vergleichbare Querschub-Bahnkorrektur nach US-A 3,028,807. Dort ist am Grund eines Sackloches in der Projektil-Struktur Treibstoff angeordnet, der von einem Detonator gezündet werden kann, welcher mittels einer Haltescheibe radial außerhalb des Treibstoffes in das Innere des Sackloches eingeschraubt ist. Diese Haltescheibe ist dabei gegenüber der Mantelfläche der Projektil-Struktur zum Zentrum hin zurückgesetzt, so daß radial außerhalb des Detonators ein Freiraum verbleibt, durch den das Anschlußkabel für die Initiierung des Detonators aus diesem radial austreten und dann achsparallel bezüglich der Projektil-Längsachse abgeknickt in die benachbarte Struktur hinein weiterlaufen kann. Der Reaktionsdruck des gezündeten Treibstoffes bläst den Detonator mit seiner Halterung aus der eingeschraubten Haltescheibe heraus, so daß sich in deren Zentrum eine Öffnung einstellt, durch die Reaktionsgase des gezündeten Treibstoffes entweichen können. Diese Querschub-Antriebseinrichtung ist also wieder als quer zur Projektil-Längsachse orientiertes Raketentriebwerk dimensioniert.

Auch bei der insoweit vergleichbaren Einrichtung nach DE-C 27 14 688 dient das quer zur Projektil-Längsachse entfernbare Konstruktionselement nicht als der eigentliche Querschub-Verursacher, sondern nur zum Öffnen einer Ausblasdüse; dort mit der Besonderheit, daß nur ein ringförmiger Pulver-Raketenmotor konzentrisch um die Projektil-Längsache vorgesehen ist, der an einer von mehreren in Umfangsrichtung gegeneinander versetzten Orten für die Ausblas-Wirkung geöffnet werden kann. Die Öffnung erfolgt dadurch, daß ein zentraler Stopfen in einer formschlüssig in die Projektil-Struktur eingesetzten Verschlußhülse mittels eines gezündeten Detonators herausgeschoben werden kann, woraufhin die Formstabilität der Verschlußhülse aufgehoben ist und diese ebenfalls aus der Öffnung in der projektil-Mantelfläche vom Überdruck des gezündeten Raketenmotors ausgeworfen werden kann, dessen Abgasstrahl dann durch diese Öffnung austritt. Nachdem so einmal der Druckraum des Raketenmotors geöffnet wurde, kann diese Querschubwirkung allerdings nicht noch einmal in einer anderen Umfangsrichtung hervorgerufen werden. Die bahnkorrigierende Wirkung des Querschub-Antriebes ist auch nach dieser Lösung wieder auf den Wirkungsgrad und die Intensität des quer zur Flugrichtung orientierten Triebwerkes beschränkt.

Der Erfindung liegt deshalb die Aufgabe zugrunde, ein Projektil gattungsgemäßer Art derart auszulegen, daß möglichst starke aber präzise Bahnkorrektureinflüsse zur Wirkung gebracht werden können.

Diese Aufgabe ist erfindungsgemäß im wesentlichen dadurch gelöst, daß das Projektil gattungsgemäßer Art gemäß dem Kennzeichnungsteil des Anspruches 1 ausgelegt ist.

Nach dieser Lösung ist durch eine konstruktiv in weiten Grenzen definiert auslegbare Sollbruchstelle für jede einzelne Impulsladung festlegbar, bei welchem Überdruck die relativ große Masse des Abschlußdeckels, der in seiner Formgebung die aerodynamischen Eigenschaften des Projektils nicht beeinträchtigt, quer abgeschleudert wird und so unterstützt durch Reaktionsgas-Austritt der gezündeten Impulsladung einen betragsmäßig hohen und zeitlich sehr präzisen da kurzen Reaktionsimpuls auf das Projektil auslöst.

Der ist für einen Querversatz der Flugbahn durch den Projektil-Schwerpunkt orientiert, während stattdessen oder zusätzlich aus der Schwerpunkts-Querschnittsebene heraus versetzte derartige Querschub-Antriebseinrichtungen bei ihrer Ansteuerung ein Moment um den Projektilschwerpunkt einprägen, das zu einer Bahnverschwenkung führt. Die erfindungsgemäße Auslegung der Querschubantriebseinrichtungen mit Aktivierung der Impulsladung durch einen radial von außen in diese eingreifenden Detonator erbringt dabei eine optimal-rasche Umsetzung der Impulsladung zum Reaktionsgas, das im Interesse hoher radialer Beschleunigung der Deckelmasse erst bei Erreichen optimalen Überdrucks unter dem Deckel dessen Sollbruchstellen zu Befestigung an der Wandungsstruktur aufreißen soll.

Die Sollbruchverbindung der Deckel-Integration kann in einer integralen Ausbildung des Deckels mit seinem beispielsweise in die Mantelfläche des Projektils eingeschraubten Montageelement bei mechanisch geschwächter Deckel-Randzone, aber auch als formschlüssige Verbindung zwischen dem radial abschleuderbaren Deckel und seinem Montageelement ausgelegt sein. Ein Hohlraum zwischen der Deckel-Innenseite und der darunter angeordneten Impulsladung vereinfacht die Leitungsführung für den elektrischen Anschluß des koaxial unter dem Deckel radial in die Impulsladung eingreifenden Detonators ohne wesentliche Verringerung der Rückwirkungs-Masse des Deckels. Durch z. B. diese Detonator-Anordnung kann die Struktur des Projektils nach innen vollständig geschlossen ausgebildet sein, so daß dessen zentral angeordneten Teile (wie der Gefechtskopf und die Impulssteuerschaltung) hermetisch gegen die mechanische und pyrotechnische Wirkung der gezündeten Impulsladung abgeschottet und dadurch optimal geschützt sind.

In den Unteransprüchen sind zusätzliche Abwandlungen und Weiterbildungen der erfindungsgemäßen Lösung gekennzeichnet.

Nachstehende Zeichnungsbeschreibung bezieht sich auf angenähert maßstabsgerecht aber stark abstrahiert skizzierte bevorzugte Realisierungsbeispiele zur erfindungsgemäßen Lösung. Es zeigt:
- Figur 1: eine schematische Seitenansicht des bahnkorrigierbaren Projektils,
- Figur 2: einen Segmentausschnitt einer ersten Ausführungsform des Projektils gemäß Figur 1,
- Figur 3: eine der Figur 2 entsprechende Querschnittsdarstellung durch eine zweite Ausführungsform des Projektils, und
- Figur 4: eine den Figuren 2 und 3 entsprechende Schnittdarstellung durch eine dritte Ausführungsform des Projektils.

Die Figur 1 zeigt ein Projektil 10 mit zentraler Längsachse 12 und Schwerpunkt 14. Es weist eine Anzahl an seinem Umfang verteilt angeordneter Querschub-Antriebseinrichtungen 16 auf. Diese sind in einer zur zentralen Längsachse 12 senkrecht ausgerichteten Ebene angeordnet, die durch den Schwerpunkt 14 verläuft. Weitere Querschub-Antriebeinrichtungen 18 sind in Ebenen 24, 26 angeordnet, die auch zur zentralen Längsachse 12 senkrecht orientiert sind, die aber vom Schwerpunkt 14 einen Abstand besitzen. Wird mittels einer als Block angedeuteten Steuereinrichtung 28 abhängig vom Drall 22 eine der Antriebseinrichtungen 16 aktiviert, so ergibt sich infolge Rückstoßwirkung ein annähernd paralleler Versatz 30 der Bahn des Projektils 10 in eine Längsachse 12'. Wird dagegen mit Hilfe der Steuereinrichtung 28 eine der Antriebseinrichtungen 18 aktiviert, so wird die Längsachse 12 bspw. um den Winkel a in Richtung der Längsachse 12'' verschwenkt. Durch geeignete Aktivierung der einen oder anderen der Antriebseinrichtungen 16, 18 ist es demnach möglich, die Flugbahn des Projektils 10 zu steuern.

Figur 2 zeigt einen Teilschnitt durch das Projektil 10 in Form eines Kreisringsegmentes, aus dem eine Ausbildung einer Antriebseinrichtung 16 bzw. 18 ersichtlich ist. Das Projektil 10 weist einen zentralen Hohlraum 32 zur Aufnahme einer Nutzlast auf, bspw. einer Wirkladung einschließlich Sicherungs- und Zündeinrichtungen. In der Wandung 34 des Projektils 10 sind entlang seines Umfanges Ausnehmungen 36 in radialer Richtung vom zentralen Hohlraum 32 des Projektils 10 zu seiner Außenseite 38 hin erweitert ausgebildet. Jede Ausnehmung ist an ihrem außenseitigen Endabschnitt an einer zylindrischen Einsenkung 40 mit einem Innengewindeabschnitt 42 versehen. In der Ausnehmung 36 ist eine Impulsladung 44 angeordnet. Jede Ausnehmung 36 ist mittels eines zugehörigen Deckels 46 verschlossen, der hier gegen die Impulsladung 44 gepreßt ist, und der einen kreisrunden Umfangsrand 48 mit einem dem Innengewindeabschnitt 42 entsprechenden Außengewindeabschnitt 50 aufweist. In einem Abstand vom Umfangsrand 48 verläuft um den Deckel 46 eine Sollbruchstelle 52 vorbestimmter Abreißfestigkeit. Dafür sind an der Außenseite 54 und an der Innenseite 58 des Deckels 46 umlaufende Rillen 56, 60 vorgesehen.

In die Impulsladung 44 ragt radial von außen ein Detonator 62 mit elektrischem Anschlußkabel 64, das mit einer (in Figur 1 als Block angedeuteten) Steuereinrichtung 28 wirkverbunden ist. An der Außenseite 54 des Deckels 46 ist ein Montagefenster 66 für das Anschlußkabel 61. Aus Figur 2 ist auch ersichtlich, daß die Außenseite 54 des Deckels 46 eine an die Außenkontur des Projektils 10 angepaßte Kontur aufweist.

Wird der Detonator 62 über die Steuereinrichtung 28 (s. Figur 1) elektrisch aktiviert, so wird die entsprechende Impulsladung 44 gezündet. Hierdurch baut sich in der durch den Deckel 46 abgeschlossenen Ausnehmung 36 ein derartig hoher Druck auf, daß schließlich der Deckel 46 entlang des Sollbruchabschnittes 52 abreißt und vom Projektil 10 radialweggeschleudert wird. Daraus resultiert nach dem Impulserhaltungssatz eine Bewegung des Projektils 10 in Richtung des Pfeiles 68.

Figur 3 zeigt eine Ausbildung des Projektils 10, die sich von der in Figur 2, insbes. dadurch unterscheidet, daß die Innenseite 58 des Deckels 46 nicht direkt an der Impulsladung 44 anliegt, sondern konkav eingewölbt ist, so daß sich zwischen der Impulsladung 44 und der Innenseite 58 des Deckels 46 ein druckaufnehmender Zwischenraum 70 ergibt. Dadurch kann nun das Anschlußkabel 64 - entgegen Figur 2 - statt durch den Deckel 46 hindurch unterhalb des Deckels 46 angeordnet sein. Außerdem ist bei dieser Ausbildung der Deckel 46 nur innenseitig mit einer umlaufenden Rille 60 versehen, während seine Außenseite 54 glatt ist.

Figur 4 zeigt eine dritte Ausbildung des Projektils 10 in einem Teilabschnitt entsprechend den Figuren 2 und 3, wobei für eine formschlüssige Sollbruchstelle der Deckel 46 mit einem umlaufenden Befestigungswulst 72 und die zylindrische Einsenkung 40 der Ausnehmung 36 mit einer eine Hinterschneidung bildenden Rille 74 ausgebildet ist. Dadurch ist es nicht mehr erforderlich, die zylindrische Einsenkung 40 mit einem Innengewindeabschnitt und den Umfangsrand 48 des Deckels 46 mit einem Außengewindeabschnitt auszubilden, was eine Produktions-Vereinfachung bedeutet. Der in die Rille 74 eingepreßte umlaufende Befestigungswulst 72 des Deckels 46 bildet also nun einen Verbindungsabschnitt vorbestimmter Abreißfestigkeit.

## Patentansprüche

1. Bahnkorrigierbares spinstabilisiertes Projektil (10) mit über seinen Umfang verteilten Querschub-Antriebseinrichtungen (16; 18) mit jeweils unter einem radial bezüglich der Projektil-Längsachse (12) ausstoßbaren Deckel (46) angeordneter Impulsladung (44) samt elektrisch ansteuerbarem Detonator (62),
dadurch gekennzeichnet,
daß der Detonator (62) bei zunächst koaxial mit dem Deckel (46) und dann dagegen abgewinkelt verlaufendem Anschlußkabel (64) im Übergangsbereich zwischen der Impulsladung (44) und dem Deckel (46) angeordnet ist, wobei der Deckel (46) unter Anpassung seiner Außenkontur an die Kontur der umgebenden Projektil-Mantelfläche über eine Sollbruchstelle (52) an der Struktur des Projektils (10) festgelegt ist, die radial innerhalb der Impulsladung (44) hermetisch zum Projektil-Zentrum verschlossen ist.

2. Projektil nach Anspruch 1,
dadurch gekennzeichnet, daß unter einem konkav eingewölbten und mit einem Randbereich gegen die Impulsladung (44) radial anliegenden Deckel (46) ein Hohlraum ausgespart ist, durch den das Anschlußkabel (64) zur elektrischen Ansteuerung des Detonators (62) unter den Rand des Deckels (46) abtauchend verläuft.

3. Projektil nach Anspruch 1,
dadurch gekennzeichnet,
daß die Innenseite des Deckels (46) im wesentlichen vollflächig gegen die Impulsladung (44) den Detonator (62) anliegt, mit Verlauf des Anschlußkabels (64) für die elektrische Ansteuerung des Detonators (62) durch einen radial bezüglich der Deckel-Achse verlaufenden Kanal.

4. Projektil nach einem der vorangehenden Ansprüche,
dadurch gekennzeichnet,
daß die Sollbruchstelle (52) eines jeden Deckels (46) innerhalb eines längs des Deckel-Randes (48) umlaufenden Außengewindes (50) für dessen formschlüssige Festlegung in einer Ausnehmung (36) zur Aufnahme der Impulsladung (44) ausgebildet ist.

5. Projektil nach Anspruch 4,
dadurch gekennzeichnet,
daß eine einteilige Sollbruchstelle (52) mit mechanisch geschwächtem Bereich vorgesehen ist.

6. Projektil nach Anspruch 4,
dadurch gekennzeichnet,
daß eine formschlüssig-mehrteilige Sollbruchstelle (52) mit in eine Rille (74) umlaufend eingreifendem Befestigungswulst (72) vorgesehen ist.

7. Projektil nach einem der vorangehenden Ansprüche,
dadurch gekennzeichnet,
daß Querschub-Antriebseinrichtungen (16; 18) längs des Projektil-Umfanges in verschiedenenen Projektil-Querschnittsebenen angeordnet sind, von denen eine Ebene (20) durch den Projektil-Schwerpunkt (14) verläuft, während wenigstens eine weitere Ebene (24, 26) weit aus dem Schwerpunkt (14) heraus in den Bereich des konischen Projektil-Frontabschnittes verlegt ist.

## Claims

1. A trajectory-correctable spin-stabilised projectile (10) having transverse-thrust driving devices (16; 18) distributed over its circumference having in each case an impulse charge (44) together with electrically controllable detonator (62) arranged under a cover (46) which is ejectable radially with respect to the longitudinal axis (12) of the projectile, characterised in that the detonator (62), with a connection cable (64) extending initially coaxially with the cover and then angled by comparison therewith, is arranged in the transitional region between the impulse charge (44) and the cover (46), the cover (46) being secured, along with adaptation of its outer contour to the contour of the surrounding jacket surface of the projectile, by way of a predetermined breaking point (52) to the structure of the projectile (10) which is sealed radially inside the impulse charge (44) hermetically with regard to the centre of the projectile.

2. A projectile according to Claim 1, characterised in that under a cover (46) which is concavely arched and which butts radially with an edge region against the impulse charge (44) a cavity is left free, through which the connection cable (64) for the electrical control of the detonator (62) extends dipping down under the edge of the cover (46).

3. A projectile according to Claim 1, characterised in that the inside of the cover (46) butts substantially in a full surface-area manner against the impulse charge (44), the detonator (62), with the course of the connection cable (64) for the electrical control of the detonator (62) extending through a duct radially with respect to the axis of the cover.

4. A projectile according to any one of the preceding claims, characterised in that the predetermined breaking point (52) of each cover (46) is formed inside an external thread (50), encircling along the edge (48) of the cover, for the form-locking securing thereof in a recess (36) for the reception of the impulse charge (44).

5. A projectile according to Claim 4, characterised in that a one-part predetermined breaking point (52) having a mechanically weakened region is provided.

6. A projectile according to Claim 4, characterised in that a form-lockingly multi-part predetermined breaking point (52) having a fastening bead (72) engaging in encircling manner into a groove (74) is provided.

7. A projectile according to any one of the preceding claims, characterised in that transverse-thrust driving devices (16; 18) are arranged along the periphery of the projectile in various cross-sectional planes of the projectile, one plane (20) of which extends through the centre of gravity (14) of the projectile, while at least one further plane (24, 26) is displaced far out of the centre of gravity (14) into the region of the conical front portion of the projectile.

## Revendications

1. Projectile (10) stabilisé par rotation et dont la trajectoire peut être corrigée, comprenant des dispositifs d'entraînement à poussée transversale (16; 18) répartis sur sa périphérie et comprenant chacun une charge impulsive ainsi qu'un détonateur (62) pouvant être excité électriquement disposés sous un couvercle (46) éjectable radialement par rapport à l'axe longitudinal (12) du projectile,
caractérisé en ce que
le détonateur (62), dont le câble de raccordement (64) s'étend d'abord coaxialement au couvercle (46) puis est coudé, est disposé dans la région de jonction entre la charge impulsive (44) et le couvercle (46), le couvercle (46) étant fixé par l'intermédiaire d'une position de rupture de consigne (52) à la structure du projectlle (10) par adaptation de son contour externe au contour de la surface d'enveloppe environnante du projectile, structure qui est fermée radialement et hermétiquement à l'intérieur de la charge propulsive (44) vers le centre du projectile.

2. Projectile selon la revendication 1, caractérisé en ce qu'une cavité est constituée sous un couvercle (46) de forme courbe concave comprenant une région de bord s'appliquant radialement contre la charge impulsive (44), espace par lequel le câble de raccordement (64) est relié au dispositif d'excitation électrique du détonateur (62) en étant enseveli sous le bord du couvercle (46).

3. Projectile selon la revendication 1, caractérisé en ce que le côté interne du couvercle (46) s'applique essentiellement par la totalité de sa surface contre la charge impulsive (44) et le détonateur (62), le câble de raccordement (64) allant au dispositif d'excitation électrique du détonateur (62) en passant par un canal constitué radialement par rapport à l'axe du couvercle.

4. Projectile selon l'une quelconque des revendications précédentes, caractérisé en ce que la position de rupture de consigne (52) de chaque couvercle (46) est constituée à l'intérieur d'un filetage externe (50) entourant le bord (48) du couvercle et destiné à sa fixation par concordance de formes dans un évidement (36) prévu pour contenir la charge impulsive (44).

5. Projectile selon la revendication 4, caractérisé en ce qu'une position de rupture de consigne non divisée (52) est munie d'une zone mécaniquement affaiblie.

6. Projectile selon la revendication 4, caractérisé en ce qu'une position de rupture de consigne (52) en plusieurs parties et à concordance de formes est munie d'un bourrelet de fixation (72) pénétrant dans une rainure périphérique (74).

7. Projectile selon l'une quelconque des revendications précédentes, caractérisé en ce que des dispositifs d'entraînement à poussée transversale (16; 18) sont disposés le long de la périphérie du projectile dans des plans en section différents du projectile, l'un des plans (20) passant par le centre de gravité (14) du projectile alors qu'au moins un autre plan (24, 26) est fortement décalé par rapport au centre de gravité (14) vers la région de la section conique avant du projectile.
